# FASCICULE DE BREVET EUROPEEN

(11) **EP 2 506 092 B1**
(45) Date de publication et mention de la délivrance du brevet: **08.01.2020**
(21) Numéro de dépôt: 11002656.4
(22) Date de dépôt: 31.03.2011
(51) Int. Cl.: G04B 15/06, G04B 17/26, G04B 15/10

(54) **Mécanisme d'échappement notamment pour mouvement d'horlogerie**
Uhrhemmungsmechanismus, insbesondere für Uhrwerk
Escapement mechanism, in particular for a clock movement

(43) Date de publication de la demande: 03.10.2012
(73) Titulaire: Cartier International AG, 6312 Steinhausen (CH)
(72) Inventeur: Bas, Kéwin, 25130 Villers-Le-Lac (FR); Chatel, Cyrille, 25500 La Chenalotte (FR)
(74) Mandataire: Micheli & Cie SA

(56) Documents cités:
- EP-A1- 1 538 490
- EP-A1- 1 967 919
- CH-B1- 698 435
- US-A1- 2003 112 709

## Description

La présente invention se rapporte aux mécanismes d'échappement pour mouvement d'horlogerie.

Dans un mouvement pour pièce d'horlogerie, l'échappement a pour but d'entretenir et de compter les oscillations de l'organe réglant dudit mouvement, comme par exemple un balancier-spiral. L'échappement reçoit l'énergie dispensée par le barillet du mouvement pour pièce d'horlogerie et laisse échapper périodiquement un fragment de cette énergie pour restituer à l'organe réglant l'énergie qu'il perd dû aux frottements. Il est important que l'échappement perturbe le moins possible l'organe régulateur.

Cependant, le rendement mécanique des échappements est typiquement faible puisque celui qui est généralement considéré comme le meilleur d'entre eux, l'échappement à ancre suisse, ne transmet à l'organe réglant que 30% environ de l'énergie qu'il reçoit. Cela est dû notamment à l'inertie des pièces qu'il faut mettre en mouvement rapidement, aux frottements, aux chocs et à la présence nécessaire de chemins perdus (courses mortes). CH 698 435 B1 dévoile une pièce d'horlogerie ayant un organe moteur, un dispositif régulateur avec un balancier-spiral et un dispositif de force constante. Le barillet transmet une force motrice au dispositif de force constante comprenant un ressort auxiliaire, qui lui-même transmet des impulsions d'énergie constante au dispositif régulateur, indépendamment de la tension du ressort du barillet.

Le but de la présente invention est de réaliser un mouvement pour pièce d'horlogerie comprenant un mécanisme d'échappement dans lequel l'inertie des pièces en mouvement lors de l'impulsion est très faible et dans lequel la grande majorité voire la totalité de la course angulaire de l'organe d'impulsion est active, supprimant ainsi les courses mortes. Un autre but de la présente invention est de réaliser un mouvement pour pièce d'horlogerie dans lequel le rendement du mécanisme d'échappement est nettement amélioré de même que la précision de la chronométrie du mouvement.

La présente invention a pour objet un mouvement d'horlogerie comportant un mobile d'échappement relié à un barillet par un rouage de finissage et un balancier-spiral ainsi qu'un mécanisme d'échappement comprenant une ancre d'impulsion et au moins un organe de réglage caractérisé par le fait que l'ancre d'impulsion et l'organe de réglage sont commandés par des organes de commande portés par l'axe du balancier ; par le fait que l'ancre d'impulsion et l'organe de réglage coopèrent avec le mobile d'échappement ; et par le fait que l'ancre d'impulsion et l'organe de réglage se déplacent dans deux plans formant un angle entre eux.

Le dessin annexé illustre schématiquement et à titre d'exemple plusieurs formes d'exécution particulières du mécanisme d'échappement pour mouvement d'horlogerie selon l'invention.
La figure 1 est une vue d'ensemble en perspective d'une première forme d'exécution d'un mécanisme d'échappement pour mouvement d'horlogerie selon l'invention.
Les figures 2 et 2a sont des schémas illustrant en plan et en élévation le mécanisme de la figure 1 dans sa position initiale.
Les figures 3 et 3a sont des schémas illustrant en plan et en élévation le mécanisme au moment de la libération de l'ancre d'impulsion.
Les figures 4 et 4a sont des schémas illustrant en plan et en élévation le mécanisme en fin de rotation de l'ancre d'impulsion.
Les figures 5 et 5a sont des schémas en plan et en élévation du mécanisme lors de l'engrènement de l'ancre d'impulsion avec la roue d'échappement.
Les figures 6 et 6a sont des schémas en plan et en élévation du mécanisme à la fin de la première phase de réarmage de l'ancre d'impulsion.
Les figures 7 et 7a sont des schémas en plan et en élévation du mécanisme pendant la seconde phase de réarmage de l'ancre d'impulsion.
Les figures 8 et 8a sont des schémas en plan et en élévation du mécanisme pendant son retour en position initiale.
Les figures 9 et 9a sont des schémas illustrant en plan et en élévation une seconde forme d'exécution d'un mécanisme d'échappement pour mouvement d'horlogerie selon l'invention dans sa position initiale.
Les figures 10 et 10a sont des schémas illustrant en plan et en élévation le mécanisme au moment de la libération de l'ancre d'impulsion.
Les figures 11 et 11a sont des schémas illustrant en plan et en élévation le mécanisme lors de l'impulsion.
Les figures 12 et 12a sont des schémas illustrant en plan et en élévation le mécanisme en fin de rotation de l'ancre d'impulsion.
Les figures 13 et 13a sont des schémas en plan et en élévation du mécanisme lors de l'engrènement de l'ancre d'impulsion avec la roue d'échappement.
Les figures 14 et 14a sont des schémas en plan et en élévation du mécanisme à la fin de la première phase de réarmage de l'ancre d'impulsion.
Les figures 15 et 15a sont des schémas en plan et en élévation du mécanisme pendant la seconde phase de réarmage de l'ancre d'impulsion.
La figure 16 est un schéma en élévation du mécanisme pendant son retour en position initiale.

Dans la suite, les orientations et en particulier les sens de rotation sont données en référence aux figures.

Une première forme d'exécution d'un échappement pour mouvement d'horlogerie selon l'invention va être décrite en référence aux figures 1 à 8.

Selon cette forme d'exécution, le mécanisme d'échappement est destiné à équiper un mouvement d'horlogerie comprenant un balancier-spiral et un mobile d'échappement relié à un barillet par un rouage de finissage. Ce mécanisme d'échappement est dans cette forme d'exécution un mécanisme d'échappement à force constante et comporte une ancre d'impulsion coopérant d'une part avec le mobile d'échappement et d'autre part avec des organes de commande solidaires de l'arbre du balancier-spiral.

Dans cette première forme d'exécution, le mécanisme d'échappement comporte un mobile d'échappement 1 comportant, monté sur un axe 1.1, un pignon d'échappement 1.2 relié cinématiquement par un rouage de finissage (non illustré) au barillet (non illustré) d'un mouvement d'horlogerie.

Ce mobile d'échappement 1 comporte encore une roue d'échappement inférieure 1.3, une roue d'échappement intermédiaire 1.4 et une roue d'échappement supérieure 1.5 toutes trois solidaires de l'axe 1.1. Ce mobile d'échappement 1 est pivoté sur une partie du bâti du mouvement d'horlogerie telle que la platine, un pont, ou une cage de tourbillon de ce mouvement d'horlogerie.

Ce mécanisme d'échappement comporte encore des organes de commande solidaires de l'axe 2 du balancier-spiral (non illustré) pivoté sur une partie du bâti du mouvement d'horlogerie. Dans cette forme d'exécution, cet axe 2 du balancier-spiral, comporte un plateau de dard 3 muni d'une entaille 3.1; un plateau de cheville 4 comportant une cheville 4.1 situé sous le plateau de dard 3; un plateau de commande supérieur 6 comportant une came supérieure 6.1 sur sa face inférieure ; un plateau de commande inférieur 7 comportant une came inférieure 7.1 sur sa face supérieure faisant face audit plateau de commande supérieur 6 ; et un plateau d'impulsion 5 comportant un doigt d'impulsion 5.1 et situé entre les plateaux de commande supérieur 6 et inférieur 7. Ces différents plateaux et les éléments qu'ils portent ou comprennent constituent un ensemble d'organes de commande du mécanisme d'échappement comme cela sera expliqué dans ce qui suit.

Le mécanisme d'échappement comporte encore une ancre d'impulsion 8 montée pivotante et coulissante longitudinalement sur une partie du bâti du mouvement d'horlogerie. L'ancre 8 est solidaire d'un axe de blocage 9, perpendiculaire au plan dans lequel l'ancre d'impulsion 8 pivote. Cet axe de blocage 9 s'étend de préférence parallèlement à l'axe 2 du balancier-spiral et à l'axe de rotation 1.1 du mobile d'échappement 1. Cet axe de blocage 9 est solidaire d'une virole 10 elle-même solidaire de l'extrémité intérieure d'un ressort auxiliaire de force constante 11, de préférence un ressort-spiral, dont l'extrémité extérieure 11.1 est prévue pour être fixée sur une partie du bâti du mouvement d'horlogerie.

L'ancre d'impulsion 8 comporte une première extrémité 8.1 en forme de dent destinée à coopérer avec les dents d'une denture d'impulsion de la roue d'échappement inférieure 1.3. Cette ancre d'impulsion 8 comporte une seconde extrémité 8.2 s'étendant entre le plateau de commande supérieur 6 et le plateau de commande inférieur 7 solidaires de l'axe du balancier-spiral et destinée à coopérer avec les cames supérieure 6.1 et inférieure 7.1. Une première goupille 12, fixée sur une partie du bâti du mouvement d'horlogerie sert de butée d'arrêt à l'ancre d'impulsion 8. Le ressort auxiliaire 11 tend à déplacer l'ancre d'impulsion 8 en direction d'une seconde goupille 13.

L'axe de blocage 9 portant l'ancre d'impulsion 8 est susceptible- d'être déplacé longitudinalement entre une position haute pour laquelle son extrémité de blocage 9.1 coopère avec une première denture de blocage de la roue d'échappement supérieure 1.5 et empêche toute rotation de celle-ci, et une position basse pour laquelle la roue d'échappement supérieure 1.5 est libérée de l'extrémité de blocage 9.1 de cet axe de blocage 9.

Le mécanisme d'échappement comporte encore une ancre de blocage 14 comportant quatre bras solidaires d'un axe d'ancre de blocage 14.1 pivoté sur une partie du bâti du mouvement d'horlogerie. Cette ancre de blocage 14 comporte un premier bras 14.2 coopérant avec une troisième goupille 15 et une quatrième goupille 16 pour limiter l'ébat angulaire de l'ancre de blocage 14.

L'ancre de blocage 14 comporte encore un second bras 14.3 dont l'extrémité comporte une fourchette 14.4 et un dard 14.5 destiné à coopérer avec la cheville 4.1 respectivement le plateau de dard 3 à l'instar d'un échappement à ancre suisse classique pour commander les déplacements angulaires de l'ancre de blocage 14. Cette ancre de blocage 14 comporte encore un troisième bras 14.6 dont l'extrémité libre sert de butée de maintien pour l'ancre d'impulsion 8 en position armée contre la première goupille 12.

Enfin, cette ancre de blocage 14 comporte un quatrième bras 14.7 dont l'extrémité présente un crochet 14.8 destiné à coopérer avec une seconde denture de blocage de la roue d'échappement intermédiaire 1.4.

Partant de la position initiale de ce mécanisme d'échappement selon la première forme d'exécution illustrée aux figures 2, 2a, on va dans ce qui suit décrire le fonctionnement de ce mécanisme. Le ressort auxiliaire 11 n'est pas illustré dans les figures 2 à 8 afin de ne pas les surcharger.

Dans la position initiale illustrée aux figures 2, 2a, le mobile d'échappement 1 est bloqué par l'extrémité 9.1 de l'axe de blocage 9 qui est en position haute. L'ancre d'impulsion 8 est également en position haute pour laquelle sa première extrémité 8.1 est située au-dessus du plan de la roue d'échappement inférieure 1.3 avec laquelle elle ne coopère donc pas.

L'ancre d'impulsion 8 est soumise à l'action du couple du ressort auxiliaire 11 qui tend à la faire tourner dans le sens horaire (selon les figures). L'ancre d'impulsion 8 est bloquée par l'extrémité du troisième bras 14.6 de l'ancre de blocage. L'ancre d'impulsion 8 soumise à l'action du ressort auxiliaire 11 pousse sur l'extrémité du troisième bras 14.6 de l'ancre de blocage 14, ce qui maintient celle-ci en appui contre la troisième goupille 15 par son second bras 14.2. Le dard 14.5 et le plateau de dard 3 évitent tout déblocage intempestif du mécanisme.

Le balancier tourne dans le sens anti-horaire amenant la cheville 4.1 du plateau de cheville 4 dans la fourchette 14.4 de l'ancre de blocage 14 provoquant le déplacement de cette ancre de blocage dans le sens horaire jusqu'à ce que son second bras 14.2 bute contre la quatrième goupille 16 (Figures 3, 4). L'ancre d'impulsion 8 est libérée mais le mobile d'échappement 1 est toujours bloqué par l'axe de blocage 9.

L'ancre d'impulsion 8 libérée se déplace dans le sens horaire sous l'effet du ressort auxiliaire 11. La seconde extrémité 8.2 de l'ancre d'impulsion se trouvant à la hauteur du plateau d'impulsion 5 entre en contact avec le doigt d'impulsion 5.1 et transmet l'énergie au balancier et ceci jusqu'à l'arrivée de l'ancre d'impulsion 8 contre la seconde goupille 13. Ainsi la transmission d'énergie se fait jusqu'à l'arrêt de l'ancre d'impulsion 8, il n'y a donc pas de course perdue de l'ancre d'impulsion.

Le plan incliné de la came supérieure 6.1 du plateau supérieur 6 provoque la descente de l'ancre 8 dont la première extrémité 8.1 vient se loger entre deux dents de la denture d'impulsion de la roue d'échappement inférieure 1.3. En descendant, l'ancre d'impulsion 8 entraîne l'axe de blocage 9 jusque dans sa position basse libérant ainsi le mobile d'échappement 1 une fois que l'extrémité 9.1 de l'axe de blocage échappe à la première denture de blocage de la roue d'échappement supérieure 1.5 (Figure 5).

Dans la forme d'exécution illustrée, la virole 10 peut se déplacer avec l'axe 9 car l'énergie du ressort 11 utilisé durant la monté/descente de l'axe 9 n'est pas importante. En variante, la virole 10 peut rester fixe en translation via une liaison glissière avec l'axe 9 de l'ancre d'impulsion 8.

Etant libéré, le mobile d'échappement 1 tourne dans le sens contraire des aiguilles d'une montre, ce faisant la denture d'impulsion de la roue d'échappement inférieure 1.3 entraîne l'ancre d'impulsion 8 dans le sens des aiguilles d'une montre contre l'action du ressort auxiliaire 11 jusqu'à ce que le mobile d'échappement soit bloqué par le crochet 14.8 du quatrième bras 14.7 de l'ancre de blocage situé sur le chemin de la seconde denture de blocage de la roue d'échappement intermédiaire 1.4 (Figure 6). Le rouage de finissage et le mobile d'échappement 1 sont alors bloqués par l'ancre de blocage 14 et la roue d'échappement intermédiaire 1.4. L'ancre d'impulsion 8 est bloquée en rotation par la roue d'échappement inférieure 1.3. L'ancre de blocage 14 est maintenue contre la goupille 15 grâce à l'effort de la roue d'échappement intermédiaire 1.4 sur le quatrième bras 14.7 de cette ancre de blocage 14 (l'orientation de l'effort est étudiée comme dans un échappement à ancre suisse classique entre l'ancre et l'échappement). Le dard 14.5 et le plateau de dard 3 évitent tout déblocage intempestif. Le balancier complète sa demi-course.

Par la suite, le balancier inverse son sens de rotation. La cheville 4.1 du plateau de cheville coopère avec la fourchette du second bras 14.3 de l'ancre de blocage (comme dans un échappement à ancre suisse classique) ce qui libère le mobile d'échappement 1, le crochet 14.8 du quatrième bras de l'ancre de blocage échappe à la denture de la roue d'échappement intermédiaire 1.4 (Figure 7).

Le mobile d'échappement 1 ainsi libéré, il reprend sa rotation dans le sens des aiguilles d'une montre, la denture d'impulsion de la roue d'échappement inférieure 1.3 entraîne la première extrémité 8.1 de l'ancre d'impulsion réarmant le ressort auxiliaire 11 jusqu'à ce que l'ancre d'impulsion vienne buter contre la première goupille 12 (Figure 8).

Le plan incliné de la came inférieure 7.1 du plateau de commande inférieur 7 provoque la remontée de l'ancre d'impulsion 8 la dégageant de la roue d'échappement inférieure 1.3. Ce faisant, l'axe de blocage 9 est également relevé et son extrémité de blocage 9.1 vient se loger entre deux dents de la denture de blocage de la roue d'échappement supérieure 1.5 bloquant le mobile d'échappement 1 et le rouage de finissage (Fig. 8). L'extrémité du troisième bras 14.6 de l'ancre de blocage 14 vient bloquer l'ancre d'impulsion 8 et le mécanisme se retrouve en position initiale (Figure 2).

Dans cette première forme d'exécution illustrée, le mobile d'échappement 1 comporte trois roues d'échappement 1.3, 1.4 et 1.5 comportant chacune une denture.

La denture d'impulsion est portée par la roue d'échappement inférieure 1.3 et coopère avec l'ancre d'impulsion 8, la seconde denture de blocage est portée par la roue d'échappement intermédiaire 1.4 et coopère avec le quatrième bras 14.7 de l'ancre de blocage 14, et la première denture de blocage est portée par la roue d'échappement supérieure 1.5 et coopère avec l'axe de blocage 9. Le nombre de roues d'échappement peut être réduit pour autant que le mobile d'échappement 1 comporte les trois dentures coopérant respectivement avec l'ancre d'impulsion 8, l'ancre de blocage 14 et l'axe de blocage 9. Ces trois dentures peuvent en effet être portées par une ou deux roues seulement.

Une deuxième forme d'exécution va maintenant être décrite en référence aux figures 9 à 16, dans lesquelles les mêmes références désignent les mêmes éléments que dans la première forme d'exécution.

Le mécanisme d'échappement selon cette deuxième forme d'exécution de l'invention est également destiné à équiper un mouvement d'horlogerie comprenant un balancier-spiral et un mobile d'échappement relié à un barillet par un rouage de finissage.

Dans cette deuxième forme d'exécution illustrée à titre d'exemple aux figures 9 à 16, le mécanisme d'échappement est un échappement à force constante et comporte un mobile d'échappement 1 comportant, monté sur un axe 1.1, un pignon d'échappement 1.2 relié cinématiquement par un rouage de finissage (non illustré) au barillet (non illustré) d'un mouvement d'horlogerie.

A la différence de la première forme d'exécution, le mécanisme d'échappement selon cette deuxième forme d'exécution ne comporte pas d'ancre de blocage et le mobile d'échappement 1 comporte uniquement deux roues, soit une roue d'échappement inférieure 1.3 et une roue d'échappement supérieure 1.5 toutes deux solidaires de l'axe 1.1. Ce mobile d'échappement 1 est pivoté sur une partie du bâti du mouvement d'horlogerie telle que la platine ou un pont de ce mouvement d'horlogerie.

Ce mécanisme d'échappement comporte encore des organes de commande solidaires de l'axe 2 du balancier-spiral (non illustré) pivoté sur une partie du bâti du mouvement d'horlogerie. Dans cette deuxième forme d'exécution, cet axe 2 du balancier-spiral comporte un plateau d'impulsion 5 comportant un doigt d'impulsion 5.1 et situé entre un plateau de commande supérieur 6 comportant une première came supérieure 6.1 et une seconde came supérieure 6.2 sur sa face inférieure et un plateau de commande inférieur 7 comportant une came inférieure 7.1 sur sa face supérieure faisant face audit plateau de commande supérieur 6. Ces différents plateaux et les éléments qu'ils portent ou comprennent constituent, encore une fois, un ensemble d'organes de commande du mécanisme d'échappement comme cela sera expliqué dans ce qui suit.

Le mécanisme d'échappement selon cette forme d'exécution comporte encore une ancre d'impulsion 8 montée pivotante et coulissante longitudinalement sur une partie du bâti du mouvement d'horlogerie. L'ancre 8 est solidaire d'un axe de blocage 9, perpendiculaire au plan dans lequel elle pivote. Cet axe de blocage 9 s'étend de préférence parallèlement à l'axe 2 du balancier-spiral et à l'axe de rotation 1.1 du mobile d'échappement 1. Tout comme dans la première forme d'exécution, cet axe de blocage 9 est de préférence solidaire d'une virole elle-même solidaire de l'extrémité intérieure d'un ressort spiral auxiliaire de force constante (non illustré afin d'éviter de surcharger les figures) dont l'extrémité extérieure est prévue pour être fixée sur une partie du bâti du mouvement.

L'ancre d'impulsion 8 comporte une première extrémité 8.1 en forme de dent destinée à coopérer avec les dents d'une denture d'impulsion de la roue d'échappement inférieure 1.3. Cette ancre d'impulsion 8 comporte une seconde extrémité 8.2, s'étendant entre le plateau de commande supérieur 6 et le plateau de commande inférieur 7 solidaires de l'axe du balancier-spiral, destinée à coopérer avec les première et seconde cames supérieures 6.1, 6.2 et la came inférieure 7.1. Une première goupille 12', fixée sur une partie du bâti du mouvement d'horlogerie sert de butée de blocage à l'ancre d'impulsion 8. Dans cette forme d'exécution, le ressort auxiliaire 11 tend à déplacer l'ancre d'impulsion 8 en direction d'une seconde goupille 13.

L'axe de blocage 9 portant l'ancre d'impulsion 8 est susceptible d'être déplacé longitudinalement entre une position haute pour laquelle son extrémité de blocage 9.1 coopère avec une première denture de blocage de la roue d'échappement supérieure 1.5 et empêche toute rotation de celle-ci et une position basse pour laquelle la roue d'échappement supérieure 1.5 est libérée de l'extrémité de blocage 9.1 de cet axe de blocage 9.

Partant de la position initiale de ce mécanisme d'échappement selon la deuxième forme d'exécution illustrée aux figures 9, 9a, on va dans ce qui suit décrire le fonctionnement de ce mécanisme.

Dans la position initiale illustrée aux figures 9, 9a, le mobile d'échappement 1 est bloqué par l'extrémité 9.1 de l'axe de blocage 9. L'ancre d'impulsion 8 est dans une première position intermédiaire pour laquelle sa première extrémité 8.1 est située au-dessus du plan de la roue d'échappement inférieure 1.3 avec laquelle elle ne coopère donc pas et pour laquelle sa seconde extrémité 8.2 coopère avec la première goupille 12' empêchant toute rotation dans le sens anti-horaire (selon les figures) de l'ancre d'impulsion en direction de la goupille 13.

L'ancre d'impulsion 8 est soumise à l'action du couple du ressort auxiliaire 11 qui tend à la faire tourner dans le sens anti-horaire en direction de la goupille 13. Dans la position initiale, l'ancre d'impulsion 8 est maintenue en appui contre la première goupille 12'. Le balancier tourne dans le sens horaire amenant la came inférieure 7.1 du plateau de commande inférieur 7 en contact avec la seconde extrémité 8.2 de l'ancre d'impulsion 8. Le plan incliné de ladite came inférieure 7.1 provoque le déplacement vers le haut de cette ancre d'impulsion 8. Ladite ancre d'impulsion 8 est alors dans sa position haute et n'est plus retenue par la première goupille 12' (Figures 10, 10a). L'ancre d'impulsion 8 est libérée mais le mobile d'échappement 1 est toujours bloqué par l'axe de blocage 9 qui est également dans sa position haute.

L'ancre d'impulsion 8 libérée se déplace dans le sens anti-horaire sous l'effet du ressort auxiliaire 11. La seconde extrémité 8.2 de l'ancre d'impulsion se trouvant à la hauteur du plateau d'impulsion 5 entre en contact avec le doigt d'impulsion 5.1 (figures 11, 11a) et transmet l'énergie au balancier et ceci jusqu'à l'arrivée de l'ancre d'impulsion 8 contre la seconde goupille 13. Ainsi la transmission d'énergie se fait jusqu'à l'arrêt de l'ancre d'impulsion 8, il n'y a donc pas de course perdue de l'ancre d'impulsion (figures 12, 12a).

Le plan incliné de la seconde came supérieure 6.2 du plateau supérieur 6 provoque la descente de l'ancre 8 de sa position haute dans une seconde position intermédiaire, la première extrémité 8.1 de ladite ancre d'impulsion 8 venant se loger entre deux dents de la denture d'impulsion de la roue d'échappement inférieure 1.3. En descendant, l'ancre d'impulsion 8 entraîne l'axe de blocage 9 jusque dans une position intermédiaire dans laquelle ledit axe de blocage 9 bloque toujours le mobile d'échappement. L'ancre d'impulsion 8 est toujours bloquée par la seconde goupille 13 (figures 13, 13a).

Le balancier inverse son sens de rotation. Le plan incliné de la première came supérieure 6.1 du plateau supérieur 6 provoque la descente de l'ancre 8 de sa seconde position intermédiaire dans sa position basse, la première extrémité 8.1 de ladite ancre d'impulsion 8 restant logée entre deux dents de la denture d'impulsion de la roue d'échappement inférieure 1.3. En descendant, l'ancre d'impulsion 8 entraîne l'axe de blocage 9 jusque dans sa position basse libérant le mobile d'échappement 1 une fois que l'extrémité 9.1 de l'axe de blocage échappe à la première denture de blocage de la roue d'échappement supérieure 1.5 (Figure 14, 14a).

Le mobile d'échappement 1 ainsi libéré, il reprend sa rotation dans le sens anti-horaire (selon les figures), la denture d'impulsion de la roue d'échappement inférieure 1.3 entraîne la première extrémité 8.1 de l'ancre d'impulsion dans le sens horaire réarmant le ressort auxiliaire 11 jusqu'à ce que l'ancre d'impulsion vienne buter contre la première goupille 12' (Figure 15, 15a). Cette première goupille 12' est chanfreinée et présente un plan incliné qui, par l'effort de l'ancre d'impulsion 8 poussée contre ladite goupille 12' par le mobile d'échappement 1, provoque la remontée de ladite ancre d'impulsion 8 dans sa première position intermédiaire (position initiale). Ce faisant, la première extrémité 8.1 de l'ancre d'impulsion 8 est dégagée de la roue d'échappement inférieure 1.3. L'axe de blocage 9 est également relevé dans sa position initiale et son extrémité de blocage 9.1 vient se loger entre deux dents de la denture de blocage de la roue d'échappement supérieure 1.5 bloquant le mobile d'échappement 1 et le rouage de finissage. Le mécanisme se retrouve en position initiale (Figure 9, 9a).

Comme indiqué ci-dessus, dans cette forme d'exécution, le mobile d'échappement 1 comporte deux roues d'échappement 1.3, et 1.5 comportant chacune une denture. La denture d'impulsion est portée par la roue d'échappement inférieure 1.3 et coopère avec l'ancre d'impulsion 8, et la première denture de blocage est portée par la roue d'échappement supérieure 1.5 et coopère avec l'axe de blocage 9. Le nombre de roue d'échappement peut être réduit pour autant que le mobile d'échappement 1 comporte les deux dentures coopérant respectivement avec l'ancre d'impulsion 8 et l'axe de blocage 9. Ces deux dentures peuvent en effet être portées par une roue seulement.

Une particularité de ce mécanisme d'échappement selon l'invention est d'avoir séparé la fonction de blocage du mobile d'échappement 1 qui s'effectue soit par l'axe de blocage 9 et le quatrième bras 14.7 de l'ancre de blocage dans la première forme d'exécution, soit par l'axe de blocage 9 uniquement dans la seconde forme d'exécution de la fonction d'impulsion qui est réalisée à l'aide de l'ancre d'impulsion 8 et du ressort auxiliaire 11. En particulier, ces deux fonctions s'effectuent, du moins en partie, dans des plans différents formant un angle entre eux : dans les formes d'exécution illustrées, l'impulsion a lieu dans un plan sensiblement perpendiculaire à l'axe de balancier tandis que la régulation ou le blocage a lieu, du moins en partie, dans un plan comprenant l'axe du mobile d'échappement.

On notera particulièrement que lors de la phase d'impulsion le mobile d'échappement 1, et donc tout le rouage de finissage du mouvement, est bloqué de sorte que l'inertie des pièces en mouvement lors de l'impulsion est très faible, empêchant alors tout recul du mobile d'échappement 1. De plus, la totalité de la course angulaire de l'ancre d'impulsion est effectivement active, sans course morte. Grâce à ces dispositions le rendement du mécanisme d'échappement est nettement amélioré de même que la précision de la chronométrie du mouvement équipé de ce mécanisme d'échappement. Enfin, dans les formes d'exécution décrites, l'énergie transmise au balancier à chaque impulsion est rigoureusement constante car elle ne dépend que du ressort auxiliaire qui se réarme entre chaque impulsion.

Dans les formes d'exécution illustrées, l'organe de réglage constitué par l'axe de blocage 9 est solidaire de l'ancre d'impulsion 8 et lui sert d'axe de pivotement. Dans des variantes, l'organe de réglage pourrait être indépendant de l'ancre d'impulsion 8 et commandé par une autre paire de cames portées par les plateaux de commande inférieur 7 et supérieur 6 fixés à l'axe 2 du balancier.

## Revendications

1. Mouvement d'horlogerie comportant un mobile d'échappement (1) relié à un barillet par un rouage de finissage et un balancier-spiral ; ce mouvement comportant encore un mécanisme d'échappement comprenant une ancre d'impulsion (8) pivotée sur le bâti et au moins un organe de réglage (9) ; **caractérisé par le fait que** l'ancre d'impulsion (8) et l'organe de réglage (9) sont commandés par des organes de commande (6.1, 6.2, 7.1) portés par l'axe du balancier ; **par le fait que** l'ancre d'impulsion (8) coopère par une première extrémité avec le mobile d'échappement (1) et par une seconde extrémité avec un doigt d'impulsion (5.1) solidaire de l'axe du balancier ; **par le fait que** l'organe de réglage (9) coopère avec le mobile d'échappement (1) pour régler sa rotation ; **par le fait que** l'ancre d'impulsion (8) est déplaçable d'une part, en rotation dans un premier plan perpendiculaire à l'axe du balancier et, d'autre part, en translation, commandée par lesdits les organes de commandes (6.1, 6.2, 7.1), suivant une direction perpendiculaire audit premier plan ; **par le fait que** l'organe de réglage (9) se déplace, commandé par les organes de commandes (6.1, 6.2, 7.1), dans un second plan qui est sensiblement parallèle à l'axe du mobile d'échappement, suivant une direction formant un angle avec le premier plan.

2. Mouvement d'horlogerie selon la revendication 1, **caractérisé par le fait que** le mécanisme d'échappement (1) est un mécanisme d'échappement à force constante comprenant un ressort auxiliaire (11) dont une extrémité est solidaire de l'ancre d'impulsion (8).

3. Mouvement d'horlogerie selon la revendication 2, **caractérisé par le fait que** le ressort auxiliaire (11) est un ressort-spiral et que l'extrémité intérieure de ce ressort-spiral est fixée à une virole de l'ancre d'impulsion (8) tandis que son extrémité extérieure est fixée sur une partie du bâti du mouvement d'horlogerie.

4. Mouvement d'horlogerie selon l'une des revendications 1 à 3, **caractérisé par le fait qu'**il comprend un second organe de blocage (14) qui, entre une position où il coopère avec le mobile d'échappement (1) et une position où il ne coopère pas avec ce dernier, se déplace en rotation autour d'un second axe perpendiculaire au premier plan.

5. Mouvement selon l'une des revendications précédentes, **caractérisé par le fait que** la première extrémité (8.1) de l'ancre d'impulsion (8) coopère avec une première denture du mobile d'échappement (1) et **par le fait que** la seconde extrémité (8.2) de l'ancre d'impulsion (8) coopère également avec deux cames (6.1, 7.1) portées respectivement par des plateaux de commande supérieur (6) et inférieur (7) de l'axe (2) du balancier.

6. Mouvement selon la revendication 5, **caractérisé par le fait que** l'axe (2) du balancier porte un plateau d'impulsion (5) situé entre les plateaux de commande inférieur (7) et supérieur (6) de cet axe (2); **par le fait que** ce plateau d'impulsion (5) comporte le doigt d'impulsion (5.1) destiné à coopérer dans les phases d'impulsion avec la seconde extrémité (8.2) de l'ancre d'impulsion s'étendant entre les plateaux de commande supérieur (6) et inférieur (7).

7. Mouvement selon la revendication 6, **caractérisé par le fait qu'**il comporte deux goupilles (12, 13) fixées sur une partie du bâti du mouvement d'horlogerie délimitant les positions angulaires extrêmes de l'ancre d'impulsion (8).

8. Mouvement selon l'une des revendications précédentes, **caractérisé par le fait que** l'ancre d'impulsion (8) est solidaire d'un axe de blocage (9) dont une extrémité (9.1) coopère avec une denture de blocage du mobile d'échappement (1).

9. Mouvement selon la revendication 4 et la revendication 8, **caractérisé par le fait que** le second organe de blocage est une ancre de blocage (14) pivotée sur une partie du bâti du mouvement d'horlogerie et comportant un premier bras (14.2) coopérant avec des troisième et quatrième goupilles (15, 16) fixées sur une partie du bâti du mouvement et définissant les positions angulaires extrêmes de l'ancre de blocage (14) et un second bras (14.3) dont l'extrémité est munie d'une fourchette (14.4) et d'un dard (14.5) coopérant respectivement avec une cheville (4.1) solidaire de l'axe (2) du balancier et avec un plateau de dard (3) également porté par l'axe (2) du balancier.

10. Mouvement selon la revendication 9, **caractérisé par le fait que** l'ancre de blocage (14) comporte un troisième bras (14.6) destiné à maintenir l'ancre d'impulsion (8) en position armée contre la première goupille (12, 12') pendant la phase de fonctionnement du mécanisme où l'ancre d'impulsion est immobile.

11. Mouvement selon la revendication 10, **caractérisé par le fait que** l'ancre de blocage (14) comporte un quatrième bras (14.7) dont l'extrémité porte un crochet (14.8) destiné à coopérer avec une seconde denture de blocage du mobile d'échappement (1).

12. Mouvement selon l'une des revendications 5 à 11, **caractérisé par le fait que** chacune des dentures du mobile d'échappement (1) est portée par une roue (1.3, 1.4, 1.5) de ce mobile d'échappement (1).

## Patentansprüche

1. Uhrwerk, das ein Hemmungsdrehteil (1) und eine Unruh mit Spiralfeder umfasst, wobei das Hemmungsdrehteil (1) durch ein Finissage-Räderwerk mit einem Federhaus verbunden ist; wobei dieses Uhrwerk noch einen Hemmungsmechanismus umfasst, der einen Impulsanker (8), der sich an dem Gestell dreht, und mindestens ein Regulierorgan (9) umfasst; **dadurch gekennzeichnet, dass** der Impulsanker (8) und das Regulierorgan (9) durch Betätigungsorgane (6.1, 6.2, 7.1) betätigt werden, die durch die Achse der Unruh getragen werden; dadurch, dass der Impulsanker (8) an einem ersten Ende mit dem Hemmungsdrehteil (1) und an einem zweiten Ende mit einem Impulsfinger (5.1) zusammenwirkt, der fest mit der Achse der Unruh verbunden ist; dadurch, dass das Regulierorgan (9) mit dem Hemmungsdrehteil (1) zusammenwirkt, um seine Drehung zu regeln; dadurch, dass der Impulsanker (8) einerseits in einer ersten Ebene senkrecht zur Achse der Unruh drehbar und andererseits, durch die Betätigungsorgane (6.1, 6.2, 7.1) betätigt, translatorisch in eine Richtung senkrecht zu der ersten Ebene verlagerbar ist; dadurch, dass das Regulierorgan (9) sich, durch die Betätigungsorgane (6.1, 6.2, 7.1) betätigt, in einer zweiten Ebene, die im Wesentlichen parallel zur Achse des Hemmungsdrehteils ist, in eine Richtung verlagert, die einen Winkel mit der ersten Ebene bildet.

2. Uhrwerk nach Anspruch 1, **dadurch gekennzeichnet, dass** der Hemmungsmechanismus (1) ein Konstantkraft-Hemmungsmechanismus ist, der eine Hilfsfeder (11) umfasst, von der ein Ende fest mit dem Impulsanker (8) verbunden ist.

3. Uhrwerk nach Anspruch 2, **dadurch gekennzeichnet, dass** die Hilfsfeder (11) eine Spiralfeder ist und dass das innere Ende dieser Spiralfeder an einer Spiralrolle des Impulsankers (8) befestigt ist, während ihr äußeres Ende an einem Teil des Gestells des Uhrwerks befestigt ist.

4. Uhrwerk nach einem der Ansprüche 1 bis 3, **dadurch gekennzeichnet, dass** es ein zweites Sperrorgan (14) umfasst, das sich drehbar um eine zweite Achse, die senkrecht zu der ersten Ebene ist, zwischen einer Position, in der es mit dem Hemmungsdrehteil (1) zusammenwirkt, und einer Position verlagert, in der es nicht damit zusammenwirkt.

5. Uhrwerk nach einem der vorhergehenden Ansprüche, **dadurch gekennzeichnet, dass** das erste Ende (8.1) des Impulsankers (8) mit einer ersten Zahnung des Hemmungsdrehteils (1) zusammenwirkt, und dadurch, dass das zweite Ende (8.2) des Impulsankers (8) auch mit zwei Kurvenscheiben (6.1, 7.1) zusammenwirkt, die durch eine obere (6) beziehungsweise untere (7) Betätigungsschale der Achse (2) der Unruh getragen werden.

6. Uhrwerk nach Anspruch 5, **dadurch gekennzeichnet, dass** die Achse (2) der Unruh eine Impulsschale (5) trägt, die sich zwischen der unteren (7) und der oberen (6) Betätigungsschale dieser Achse (2) befindet; dadurch, dass die Impulsschale (5) den Impulsfinger (5.1) trägt, der dazu bestimmt ist, in den Impulsphasen mit dem zweiten Ende (8.2) des Impulsankers zusammenzuwirken, das sich zwischen der oberen (6) und unteren (7) Betätigungsschale erstreckt.

7. Uhrwerk nach Anspruch 6, **dadurch gekennzeichnet, dass** es zwei Sperrstifte (12, 13) umfasst, die an einem Teil des Gestells des Uhrwerks befestigt sind und die äußersten Winkelpositionen des Impulsankers (8) begrenzen.

8. Uhrwerk nach einem der vorhergehenden Ansprüche, **dadurch gekennzeichnet, dass** der Impulsanker (8) fest mit einer Sperrachse (9) verbunden ist, von der ein Ende (9.1) mit einer Sperrzahnung des Hemmungsdrehteils (1) zusammenwirkt.

9. Uhrwerk nach Anspruch 4 und Anspruch 8, **dadurch gekennzeichnet, dass** das zweite Sperrorgan ein Sperranker (14) ist, der sich auf einem Teil des Gestells des Uhrwerks dreht und einen ersten Arm (14.2), der mit einem dritten und einem vierten Sperrstift (15, 16) zusammenwirkt, die auf einem Teil des Gestells des Uhrwerks befestigt sind und die äußersten Winkelpositionen des Sperrankers (14) definieren, und einen zweiten Arm (14.3) umfasst, von dem das Ende mit einer Gabel (14.4) und einem Sicherheitsstift (14.5) versehen ist, die mit einem Stift (4.1), der fest mit der Achse (2) der Unruh verbunden ist, beziehungsweise mit einer Sicherheitsstiftschale (3) zusammenwirken, die auch durch die Achse (2) der Unruh getragen wird.

10. Uhrwerk nach Anspruch 9, **dadurch gekennzeichnet, dass** der Sperranker (14) einen dritten Arm (14.6), der dazu bestimmt ist, den Impulsanker (8) während der Funktionsphase des Mechanismus, in der der Impulsanker unbeweglich ist, in der gespannten Position gegen den ersten Sperrstift (12, 12') zu halten.

11. Uhrwerk nach Anspruch 10, **dadurch gekennzeichnet, dass** der Sperranker (14) einen vierten Arm (14.7) umfasst, dessen Ende einen Haken (14.8) trägt, der dazu bestimmt ist, mit einer zweiten Sperrzahnung des Hemmungsdrehteils (1) zusammenzuwirken.

12. Uhrwerk nach einem der Ansprüche 5 bis 11, **dadurch gekennzeichnet, dass** jede von den Zahnungen des Hemmungsdrehteils (1) durch ein Rad (1.3, 1.4, 1.5) dieses Hemmungsdrehteils (1) getragen wird.

## Claims

1. Timepiece movement comprising an escapement mobile (1) connected to a barrel by a going train and a sprung balance ; this movement further comprising an escapement mechanism comprising an impulse lever (8) pivoted on the frame and at least one regulating member (9); **characterised in that** the impulse lever (8) and the regulating member (9) are controlled by control members (6.1, 6.2, 7.1) supported on the axle of the balance; **in that** the impulse lever (8) co-operates by a first end with the escapement mobile (1) and by a second end with an impulse finger (5.1) fixed relative to the axle of the balance; **in that** the regulating member (9) co-operates with the escapement mobile (1) to regulate its rotation; and **in that** the impulse lever (8) is movable, on the one hand, in rotation in a first plane perpendicular to the axle of the balance and, on the other hand, in translation, under the control of the control members (6.1, 6.2, 7.1), along a direction perpendicular to said first plane; **in that** the regulating member (9) moves, under the control of the control members (6.1, 6.2, 7.1), in a second plane which is substantially parallel to the axle of the escapement mobile, along a direction forming an angle with the first plane.

2. Timepiece movement as claimed in claim 1, **characterised in that** the escapement mechanism (1) is a constant force escapement mechanism comprising an auxiliary spring (11), one end of which is fixed relative to the impulse lever (8).

3. Timepiece movement as claimed in claim 2, **characterised in that** the auxiliary spring (11) is a helical spring, and **in that** the inner end of this helical spring is fixed to a collet of the impulse lever (8) whilst its outer end is fixed on a part of the frame of the timepiece movement.

4. Timepiece movement as claimed in any of claims 1 to 3, **characterised in that** it comprises a second locking member (14) which, between a position in which it co-operates with the escapement mobile (1) and a position in which it does not co-operate with the latter, moves in rotation about a second axle perpendicular to the first plane.

5. Timepiece movement as claimed in any of the preceding claims, **characterised in that** a first end (8.1) of the impulse lever (8) co-operates with a first toothing arrangement of the escapement mobile (1), and **in that** the second end (8.2) of the impulse lever (8) also co-operates with two cams (6.1, 7.1) respectively supported by upper (6) and lower (7) control safety rollers of the axle (2) of the balance.

6. Timepiece movement as claimed in claim 5, **characterised in that** the axle (2) of the balance supports an impulse safety roller (5) located between the lower (7) and upper (6) control safety rollers of this axle (2); **in that** this impulse safety roller (5) has an impulse finger (5.1) intended to co-operate in the impulse phases with the second end (8.2) of the impulse lever extending between the upper (6) and lower (7) control safety rollers.

7. Timepiece movement as claimed in claim 6, **characterised in that** it comprises two pins (12, 13) fixed on a part of the frame of the timepiece movement delimiting the end angular positions of the impulse lever (8).

8. Timepiece movement as claimed in any of the preceding claims, **characterised in that** the impulse lever (8) is fixed relative to a lock axle (9), one end (9.1) of which co-operates with a locking toothing arrangement of the escapement mobile (1).

9. Timepiece movement as claimed in claim 4 and claim 8, **characterised in that** the second locking member is a locking lever (14) pivoted on a part of the frame of the timepiece movement and comprising a first arm (14.2) co-operating with a third pin and a fourth pin (15, 16) both fixed on a part of the frame of the movement and defining the end angular positions of the locking lever (14) and a second arm (14.3) whose end is provided with a fork (14.4) and a guard pin (14.5) co-operating respectively with a pin (4.1) fixed relative to the axle (2) of the balance and with a guard pin safety roller (3) also supported on the axle (2) of the balance.

10. Timepiece movement as claimed in claim 9, **characterised in that** the locking lever (14) has a third arm (14.6) intended to hold the impulse lever (8) in the wound position against the first pin (12, 12') during the operating phase of the mechanism where the impulse lever is stationary.

11. Timepiece movement as claimed in claim 10, **characterised in that** the locking lever (14) has a fourth arm (14.7) whose end supports a hook (14.8) intended to co-operate with a second locking toothing arrangement of the escapement mobile (1).

12. Timepiece movement as claimed in any of claims 5 to 11, **characterised in that** each of the toothing arrangements of the escapement mobile (1) is supported on a wheel (1.3, 1.4, 1.5) of this escapement mobile (1).
